# EUROPÄISCHE PATENTSCHRIFT

(11) **EP 0 560 066 B1**
(45) Veröffentlichungstag und Bekanntmachung des Hinweises auf die Patenterteilung: **18.01.1995**
(21) Anmeldenummer: 93102002.8
(22) Anmeldetag: 09.02.1993
(51) Int. Cl.: B65C 9/18, B65C 9/40

(54) **Sackmaschine**
Sack-labelling machine
Machine pour l'étiquettage de sacs

(30) Priorität: 10.03.1992 DE 4207588; 22.06.1992 DE 4220308
(43) Veröffentlichungstag der Anmeldung: 15.09.1993
(73) Patentinhaber: Windmöller & Hölscher, D-49525 Lengerich (DE)
(72) Erfinder: Rautenberg, Horst, W-4543 Lienen (DE); Duwendag, Rüdiger, Dipl.-Ing., W-4540 Lengerich (DE)
(74) Vertreter: Laufhütte, Dieter, Dr.-Ing.

(56) Entgegenhaltungen:
- DE-U- 6 609 637

## Beschreibung

Die Erfindung betrifft eine Sackmaschine mit einer Vorrichtung zum Aufbringen von Streifenabschnitten bzw. Zetteln auf einen durchlaufenden Sackboden bestehend aus einem Auftragszylinder mit einer zu- und aufsteuerbaren Greiferzange und einem mit dieser zusammenwirkenden Messer.

Eine derartige Sackmaschine ist bereits aus der DE 66 09 637 U bekannt. Bei dieser vorbekannten Sackmaschine wird bei Ausbleiben eines Sackwerkstückes der zugehörige Streifenabschnitt bzw. Zettel selbsttätig in einen Ausscheide-Förderweg geleitet. Dabei wird die Ausscheideeinrichtung durch ein die Sackwerkstück-Zuführung taktmäßig abtastendes Fühlelement gesteuert. An dem Auftragszylinder ist eine Greiferzange ausgebildet, die den vorlaufenden Teil des auf den Sackboden aufzubringenden Streifenabschnitts klemmend erfaßt. Dabei wird über ein Messer der vordere Teil des Zettels in die Greiferzange eingedrückt, welche dann schließt und den vorderen Teil des Zettels festhält. Der Zettel wird dann über den Auftragszylinder weitertransportiert und auf das Sackwerkstück aufgebracht. Wird nun kein Sackwerkstück zugeführt, so daß kein Zettel vom Auftragszylinder transportiert werden soll, dann wird die Greiferzange nicht geschlossen, so daß der zugeführte Streifenabschnitt bzw. Zettel von einer eingeschwenkten Ausscheideweiche unterfaßt und abtransportiert wird. Diese Art des Abtransports hat sich in der Praxis nicht bewährt, da der auszuscheidende Zettel in diesem Bereich nicht zwangserfaßt wird. Dadurch kann es in dem Bereich der Ausscheideweiche zu Stauungen und damit zu Betriebsstörungen kommen.

Aufgabe der vorliegenden Erfindung ist es daher, die bekannte Sackmaschine derart weiterzubilden, daß eine Ausscheidung des Streifenabschnitts bzw. Zettels im Bedarfsfalle sicher und fehlerfrei gewährleistet ist.

Erfindungsgemäß wird diese Aufgabe ausgehend von einer gattungsgemäßen Sackmaschine dadurch gelöst, daß das Messer an einem parallel zu dem Auftragszylinder verlaufenden zweiten Zylinder angeordnet ist und daß auch der zweite Zylinder eine Greifzange aufweist, die mit einem Messer zusammenwirkt, das am Auftragszylinder angeordnet ist. Demnach ist es gewährleistet, daß der zu transportierende Streifenabschnitt bzw. Zettel immer zwangserfaßt und damit transportiert wird. Für den Fall, daß der Zettel über den Auftragszylinder an ein entsprechend durchlaufendes Sackwerkstück weitertransportiert werden soll, wird dessen vorlaufende Kante von dem Messer, welches an dem parallel zum Auftragszylinder verlaufenden zweiten Zylinder angeordnet ist, erfaßt und in die geöffnete Greiferzange an dem Auftragszylinder eingedrückt. Beim Weitertransport wird die Greiferzange des Auftragszylinders geschlossen, so daß der entsprechende Streifenabschnitt bzw. Zettel bis zum Sackwerkstück transportiert und dort aufgeklebt werden kann. Soll nun der Streifenabschnitt bzw. Zettel ausgeschieden werden, weil beispielsweise kein Sackwerkstück angeliefert wird, wird die vorlaufende Kante des Streifenabschnitts bzw. Zettels von dem Messer an dem Auftragszylinder der geöffneten Greiferzange an dem zweiten Zylinder zugeführt. Diese wird dann geschlossen, so daß der Streifenabschnitt bzw. Zettel von dem zweiten Zylinder erfaßt und fortbewegt wird. Damit kann dieser sicher ausgeschieden werden.

Die Messer können über Kolbenzylindereinheiten in die Zylinder versenkbar sein.

Den zweiten Zylinder kann ein Förderband und ein diesem zugeordnetes Führungsblech nachgeordnet sein, daß den ausgeschiedenen Streifenabschnitt bzw. Zettel, der von dem zweiten Zylinder zwangstransportiert wird, übernimmt und abtransportiert.

Den Zylindern kann eine Perforiereinheit und ein Haltewalzenpaar zum Bilden der Zettel aus einer kontinuierlich zulaufenden Zettelbahn vorgelagert sein.

Dem Auftragszylinder kann eine feststehende Kurvenbahn zugeordnet sein, auf der eine Rolle abläuft, wobei die Rolle an einem Hebel gelagert ist, der um seinen Drehpunkt verschwenkbar ist und wobei mit dem Hebel die Greiferzange verbunden ist. Hierdurch kann in einfacher Weise die Greiferzange an dem Auftragszylinder auf- und zugesteuert werden.

Weitere Einzelheiten und Vorteile der vorliegenden Erfindung werden anhand des in der Figur dargestellten Ausführungsbeispiels näher erläutert.

Die Figur zeigt eine schematische Darstellung einer Ausführungsform der Streifenabschnittaufbringstation einer Sackmaschine in Seitenansicht.

In dieser Figur ist einem Auftragszylinder 1 eine feststehende Kurvenbahn 2 zugeordnet. An dieser Kurvenbahn läuft eine Rolle 3 ab, die an einem Hebel 4 gelagert ist, der um einen Drehpunkt 5 verschwenkt werden kann. Mit dem Hebel ist zudem eine Zange 6 verbunden, die aufgrund der Schwenkbarkeit des Hebels 4 geschlossen und geöffnet werden kann. Im dargestellten Ausführungsbeispiel ist die Zange 6 geöffnet. Der Zange 6 ist in Umlaufrichtung betrachtet eine Kolbenzylindereinheit 7 nachgeordnet, mit deren Kolben ein Falzmesser 8 fest verbunden ist. Unterhalb des Auftragszylinders 1 ist ein mit diesem korrespondierender zweiter Zylinder 9 vorgesehen, welcher eine Kolbenzylindereinheit 10 ist, in Transportrichtung des Zylinders 9 betrachtet, eine weitere Kolbenzylindereinheit 12 nachgeordnet, durch welche eine Zange 13 um den Drehpunkt 14 verschwenkt werden kann, wodurch die Zange geöffnet bzw. geschlossen wird.

In der Figur ist weiterhin eine Perforiereinheit 15 sowie ein Haltewalzenpaar 16 zu erkennen. In der Perforiereinheit 15 wird die einlaufende Zettelbahn 17 in vorbestimmten Abständen perforiert. Durch das nachgeordnete Haltewalzenpaar 16 wird dann von der Zettelbahn gehalten, so daß entlang der Perforationslinie von den Zylindern 1 und 9 einzelne Zettel abgerissen werden können, da die Umfangsgeschwindigkeit der Zylinder a und 9 größer ist als die Umfangsgeschwindigkeit des Haltewalzenpaares 16. Das vorlaufende Ende eines Zettels 18 wird von dem Falzmesser 11 in die geöffnete Zange 6 des Auftragszylinders 1 eingedrückt, wobei die Zange 6 mit einer festen Kante des Zylinders 1 zusammenwirkt. Bei weiterer Drehung des Auftragszylinders 1 wird der Hebel 4 dann im Sinne des Schließens der Zange 6 verschwenkt, so daß der Zettel 18 durch die Zange 6 fest auf dem Auftragszylinder 1 gehalten ist. Nach einer weiteren Drehung des Auftragszylinders 1 um ca. 180 Grad wird dann der Zettel 18 auf einen durch die Sackdurchlaufebene 19 durchlaufenden nicht dargestellten Sackboden aufgeklebt.

Wird nun während des Betriebes festgestellt, daß in der Sackdurchlaufebene 19 kein Sack vorhanden ist, muß der von der Zettelbahn 17 abgerissene Zettel 18 abgeführt werden. Um dies zu erreichen, ist es erforderlich, das Falzmesser 11 einzufahren und das Falzmesser 8 des Auftragszylinders 1 auszufahren. Durch dieses ausgefahrene Falzmesser 8 wird der Zettel 18 in der zwischenzeitlich von der Kolbenzylindereinheit 12 geöffneten Zange 13 festgehalten, wobei die Zange 13 mit einer festen Kante des Zylinders 9 zusammenwirkt. Der so gehaltene Zettel 8 wird bei weiterer Drehung des Zylinders 9 im Gegenuhrzeigersinn mitgenommen und an ein Förderband 20 und ein diesem zugeordnetes Führungsblech 21 abgegeben. Auf diese Weise wird gewährleistet, daß ein auszuscheidender Zettel 18 zwangsweise aus dem Bereich des Auftragszylinders 1 herausgeführt wird und sich hier nicht stauen kann.

## Patentansprüche

1. Sackmaschine mit einer Vorrichtung zum Aufbringen von Streifenabschnitten bzw. Zetteln (17) auf einen durchlaufenden Sackboden bestehend aus einem Auftragszylinder (1) mit einer zu- und aufsteuerbaren Greiferzange (6) und einem mit dieser zusammenwirkenden Messer (11) das an einem parallel zu dem Auftragszylinder (1) verlaufenden zweiten Zylinder (9) angeordnet ist,
**dadurch gekennzeichnet,**
daß auch der zweite Zylinder (9) eine Greiferzange (13) aufweist, die mit einem Messer (8) zusammenwirkt, das am Auftragszylinder (1) angeordnet ist.

2. Sackmaschine nach Anspruch 1, dadurch gekennzeichnet, daß die Messer (8, 11) über Kolbenzylindereinheiten (7, 10) in die Zylinder (1, 9) versenkbar sind.

3. Sackmaschine nach Anspruch 1 oder Anspruch 2, dadurch gekennzeichnet, daß dem zweiten Zylinder (9) ein Förderband (20) und ein diesem zugeordnetes Führungsblech (21) nachgeordnet sind.

4. Sackmaschine nach einem der Ansprüche 1 bis 3, dadurch gekennzeichnet, daß den Zylindern (1, 9) eine Perforiereinheit (15) und ein Haltewalzenpaar (16) zum Bilden der Zettel vorgelagert ist.

5. Sackmaschine nach einem der Ansprüche 1 bis 4, dadurch gekennzeichnet, daß dem Auftragszylinder (1) eine feststehende Kurvenbahn (2) zugeordnet ist, auf der eine Rolle (3) abläuft, daß die Rolle (3) an einem Hebel (4) gelagert ist, der um einen Drehpunkt (5) verschwenkbar ist und daß mit dem Hebel (4) die Greiferzange (6) verbunden ist.

## Claims

1. Bag machine with an apparatus for attaching strip sections or labels (17) to a passing bag base, comprising an application drum (1) with a gripper (6) actuatable to open and close, and with a knife (11) interacting with said gripper and being arranged on a second drum (9) running parallel to the application drum (1),
characterized in
that the second drum (9) also features a gripper (13) which interacts with a knife (8) arranged on the application drum (1).

2. Bag machine according to claim 1, characterized in that the knives (8, 11) are retractable into the drums (1, 9) by piston cylinder units (7, 10).

3. Bag machine according to claim 1 or claim 2, characterized in that a conveyor belt (20) and an associated guide plate (21) are arranged downstream of the second drum (9).

4. Bag machine according to any one of claims 1 to 3, characterized in that the drums (1, 9) are preceded by a perforating unit (15) and a holding roller pair (16) for formation of the labels.

5. Bag machine according to any one of claims 1 to 4, characterized in that a fixed cam (2) is associated with said application drum (1) and a roller (3) runs on said cam, that the roller (3) is mounted on a lever (4) swivellable around a pivot point (5), and that the gripper (6) is connected to the lever (4).

## Revendications

1. Machine pour l'étiquetage de sacs, comprenant un dispositif pour apposer des tronçons de bande ou des fiches (17) sur un fond de sac passant, constitué d'un cylindre d'application (1) avec une pince de préhension (6) pouvant être commandée en position fermée et ouverte et un couteau (11) coopérant avec celle-ci, qui est disposé sur un deuxième cylindre (9) s'étendant parallèlement au cylindre d'application (1), caractérisée en ce que le deuxième cylindre (9) présente également une pince de préhension (13) qui coopère avec un couteau (8) qui est disposé au cylindre d'application (1).

2. Machine pour l'étiquetage des sacs selon la revendication 1, caractérisée en ce que les couteaux (8,11) peuvent être abaissés par des unités à piston et à cylindre (7,10) dans les cylindres (1,9).

3. Machine pour l'étiquetage de sacs selon la revendication 1 ou la revendication 2, caractérisée en ce qu'on a placé derrière le deuxième cylindre (9) une courroie de transport (20) et une tôle de guidage (21) associée à celle-ci.

4. Machine pour l'étiquetage de sacs selon l'une des revendications 1 à 3, caractérisée en ce qu'on a placé devant les cylindres (1,9) une unité de perforation (15) et une paire de rouleaux de retenue (16) pour former les fiches.

5. Machine pour l'étiquetage de sacs selon l'une des revendications 1 à 4, caractérisée en ce qu'il est associé au cylindre d'application (1), une voie incurvée fixe (2) sur laquelle passe un rouleau (3), que le rouleau (3) est logé à un levier (4) qui peut pivoter autour d'un point de rotation (5) et que la pince de préhension (6) est reliée au levier (4).
